# FASCICULE DE BREVET EUROPEEN

(11) **EP 0 387 121 B1**
(45) Date de publication et mention de la délivrance du brevet: **22.09.1993**
(21) Numéro de dépôt: 90400497.5
(22) Date de dépôt: 22.02.1990
(51) Int. Cl.: B21D 5/02

(54) **Dispositif de fixation d'une pièce allongée, telle que poinçon, matrice ou outil analogue, sur le tablier d'une presse-plieuse**
Haltevorrichtung für ein längliches Werkstück, wie ein Stempel, eine Matrize oder ein ähnliches Werkzeug auf einem Werktisch einer Abkantpresse
Clamping device for a long piece such as a punch, a die or such a tool on a table of a press bending machine

(30) Priorité: 02.03.1989 FR 8902694
(43) Date de publication de la demande: 12.09.1990
(73) Titulaire: AMADA S.A., F-92290 Tremblay en France (FR)
(72) Inventeur: Treillet, Jean, Paul, Henri, F-92100 Boulogne-Billancourt (FR)
(74) Mandataire: Boutin, Antoine

(56) Documents cités:
- EP-A- 0 237 800
- DE-A- 3 524 694
- FR-A- 2 339 485
- GB-A- 2 057 047
- US-A- 4 787 237
- PATENT ABSTRACTS OF JAPAN, vol. 12, no. 145 (M-693)[2992], 6 mai 1988, page 66M 693; & JP-A-62 267 019 (AMADA CO., LTD) 19-11-1987
- PATENT ABSTRACTS OF JAPAN, vol. 11, no. 241 (M-614)[2688], 7 août 1987, page107 M 614; & JP-A-62 54 524 (HITACHI LTD) 10-03-1987

## Description

La présente invention a pour objet un dispositif de fixation instantanée, conforme aux normes de sécurité, pour des pièces diverses de forme allongée et en particulier pour des outils de pliage, devant être fixés sur le tablier d'une presse-plieuse.

L'outil peut être, par exemple, un poinçon ou une matrice de presse-plieuse accroché ou fixé solidement au tablier ou à un ou plusieurs porte-outils intermédiaires. Il doit être adapté aux travaux exécutés sur la presse-plieuse, donc être changé fréquemment.

Le plus souvent, il comporte un talon appliqué contre une face verticale du porte-outil et serré par des brides à l'aide d'une pluralité de vis. Lorsqu'il est suspendu, il faut éviter toute chute de l'outil en cas de desserrage; à cet effet, le talon peut être muni d'une gorge ou d'un épaulement, tandis que les brides ont une forme inverse. Dans ce cas, on ne peut le monter ou l'extraire que latéralement en le faisant coulisser, ce qui présente des inconvénients, notamment lorsque l'outil à changer se trouve environné de chaque côté par d'autres outils.

De plus, le temps de serrage de toutes les vis est long. A titre de palliatif, les vis peuvent être remplacées par des systèmes hydrauliques ou pneumatiques, comme décrits dans les brevets FR-A-2.339.485 et DE-A-35 24 694, ce qui permet de gagner du temps sur le serrage mais ne remédie pas aux difficultés d'extraction. De plus ces dispositifs sont chers, ils sont contraignants car ils doivent répondre à des normes sévères de sécurité afin de parer au danger de chute dû à une fuite accidentelle de fluide.

On connaît du JP-A-62 267 019, qui est considéré comme l'état de la technique le plus proche, un dispositif de fixation d'un autre type comportant une bride montée pivotante autour d'un axe porté par le support de l'outil. Cette bride est apte à serrer le talon de fixation de l'outil contre une face de ce support. La bride est commandée par un organe mobile de blocage placé contre la partie supérieure de celle-ci. Cependant, ce dispositif n'est pas satisfaisant du point de vue de la sécurité puisqu'il ne retient plus l'outil une fois que la bride se trouve dans sa position de libération de l'outil.

C'est pourquoi la présente invention a pour but de réaliser un dispositif de fixation de l'outil qui possède toutes les garanties de sécurité, qui permet l'introduction frontale en position d'accrochage et qui assure le bridage instantané jusqu'à sa position de travail, déclenchant par ce geste le serrage automatique de la bride.

A cet effet, l'invention a pour objet un dispositif de fixation pour pièce de forme allongée telle que poinçon ou matrice ou outil analogue sur un tablier de presse-plieuse ou sur des porte-outils intermédiaires du type comportant une bride mobile de serrage disposée en regard de l'une des faces du support correspondant et montée pivotante autour d'un axe longitudinal monté dans des paliers portés par le support de l'outil, cette bride étant apte à serrer contre cette face du support un talon de fixation de l'outil, un organe mobile de blocage étant apte à être placé contre une surface plane ménagée sur la face arrière de la bride tournée vers la face du support de l'outil, caractérisé en ce que la bride comporte sur sa face arrière tournée vers la face du support de l'outil, un relief en forme d'épaulement, situé dans la zone de l'axe de pivotement, et une portée d'appui , au-delà du relief, cette portée d'appui étant destinée à coopérer avec le talon de l'outil.

La présente invention a également pour objet un outil destiné à être adapté sur une presse-plieuse dont l'un au moins des tabliers est équipé d'un dispositif de fixation, cet outil comportant un talon destiné à être engagé entre une bride de serrage de ce dispositif de fixation et une face d'appui correspondante prévue sur le support de cet outil,
sur sa face avant, destinée à être tournée vers la bride de serrage, le talon de fixation de l'outil comportant un creux laissant subsister un nez d'extrémité, destiné à s'appliquer contre une portée d'appui prévue sur la face correspondante de la bride, caractérisé en ce que:
- à l'extrémité de sa face opposée, le talon de fixation de l'outil présente une surface cylindrique convexe ou un chanfrein inscrit dans cette surface.

Grâce à cet agencement un outil du type en cause peut être fixé en place très rapidement et avec une grande sécurité, grâce à un geste simple qui peut être accompli soit par un homme, soit par un robot. En effet la rotation de l'ensemble outil-bride place automatiquement l'outil en position de travail.

Quant à la dépose de l'outil, elle peut être effectuée en deux temps par mesure de sécurité, à savoir : un premier temps correspondant au desserrage de la bride mais avec retenue de l'outil, et un deuxième temps correspondant à l'extraction de l'outil sur le devant par un mouvement de rotation en sens inverse de celui du montage.

Dans une forme de réalisation avantageuse du présent dispositif, l'agencement est tel que l'organe mobile de blocage est maintenu dans sa position escamotée lorsque la bride est ouverte et il se met automatiquement en position de verrouillage lorsque l'ensemble outil-bride a pivoté complètement dans le sens de la fermeture.

Selon une caractéristique particulière, cet organe de blocage consiste en une came rotative de forme telle qu'en tournant autour de son axe, son contact avec la bride soit pratiquement linéaire et tende à écarter la bride progressivement.

Par ailleurs l'agencement est tel que cet organe de blocage est actionné automatiquement lorsqu'on pousse l'outil, ce qui assure le bridage instantané de cet outil.

Dans une réalisation particulière, la commande de débridage est effectuée par un levier. Dans un tel cas, les leviers des différents dispositifs de fixation, prévus sur un même tablier de presse-plieuse, peuvent agir indépendamment les uns des autres ou être raccordés entre eux et reliés à une commande générale.

La présente invention a également pour objet un ensemble dispositif de fixation-outil comprenant une pièce de forme allongée telle que poinçon ou matrice ou outil analogue sur un tablier de presse-plieuse ou sur des porte-outils intermédiaires du type comportant une bride mobile de serrage disposée en regard de l'une des faces du support correspondant et montée pivotante autour d'un axe longitudinal monté dans des paliers portés par le support de l'outil, cette bride étant apte à serrer contre cette face du support un talon de fixation de l'outil, lequel talon comporte un creux disposé sur sa face avant tournée vers la bride de serrage, un organe mobile de blocage étant apte à être placé contre une surface plane ménagée sur la face arrière de la bride, qui est tournée vers la face du support de l'outil après que le talon de fixation de celui-ci ait été mis en place, ce qui assure le serrage de la bride sur le talon de l'outil, caractérisé en ce que :
- sur sa face arrière tournée vers la face du support de l'outil, la bride conporte un relief en forme d'épaulement, situé dans la zone de l'axe de pivotement,
- le creux du talon de fixation de l'outil présente un profil semblable au relief prévu sur la bride de serrage du dispositif de fixation correspondant, et laissant substituer un nez d'extrémité, destiné à s'appliquer contre une portée d'appui prévue sur la face correspondante de la bride, au-delà du relief,
- à l'extrémité de sa face opposée, le talon de fixation de l'outil présente une surface cylindrique convexe ou un chanfrein inscrit dans cette surface.

Cependant, l'invention a encore pour objet une presse-plieuse équipée d'un dispositif tel que défini ci-dessus.

D'autres caractéristiques et avantages du dispositif de fixation selon l'invention apparaîtront encore à travers la description qui suit d'un exemple de réalisation donné à titre indicatif et non limitatif en référence aux dessins annexés sur lesquels :

La figure 1 représente, vu de profil, à titre d'exemple, le montage d'un poinçon de pliage sur son porte-outil au moyen d'un dispositif de fixation selon l'invention.

La figure 2 est une vue de face avant d'un tel ensemble.

La figure 3 représente le dispositif lorsque la bride est desserrée, le poinçon étant en position dite de sécurité.

La figure 4 représente l'extraction de l'outil avec la particularité d'un levier d'armement situé à l'avant.

La figure 5 montre, vu de l'arrière, un système d'actionnement de la came en position verrouillée par un ressort; le levier d'armement du ressort étant solidaire de la came constituant l'organe de blocage et ce levier étant situé à l'avant, comme sur la figure 4.

La figure 6 montre, vu de l'arrière, un système d'actionnement d'une telle came en position déverrouillée, le levier d'armement du ressort tournant librement sur l'axe de la came comme sur les figures 1 et 3.

La figure 7 illustre une réalisation particulière de la came constituant l'organe de blocage.

Comme représenté sur les figures 1, 2, 3 et 4,le tablier supérieur 1 reçoit une série de porte-outils intermédiaires 2 fixés à l'aide de brides 3 serrées fortement par des vis 4. Ce moyen traditionnel de bridage est, dans l'état actuel de la technique, reproduit le plus souvent pour la fixation du poinçon 5 sur le porte-outil 2. Dans ce cas, le talon de l'outil est pincé entre la face avant 19 du porte-outil 2 et une bride analogue à la bride 3.

Par contre, dans le dispositif selon l'invention, le serrage de la bride 6 de fixation de l'outil est assuré de façon différente. Au lieu d'être serrée par des vis, elle est articulée autour d'un axe longitudinal 7 parallèle au bord libre du porte-outil. Cet axe est formé par deux tourillons tournant dans des paliers 8a et 8b fixés sur le porte-outil 2.

Sur sa face arrière 10, qui est tournée en regard du porte-outil 2, cette bride 6 possède un épaulement 9 qui peut être de forme polygonale ou cylindrique et qui est situé dans la zone de l'axe 7 de pivotement. De part et d'autre de cet épaulement 9, il existe des surfaces planes 11a et 11b qui seront mises respectivement en contact avec un organe de blocage et avec la face frontale de l'outil 5. Cependant la surface 11a est séparée de l'épaulement 19 par la surface 22, dont le rôle sera explicité plus loin.

L'organe de blocage peut consister en une came rotative 12 de verrouillage et l'agencement est tel que la bride 6 agit à la façon d'un levier pour assurer le serrage de l'outil. Par ailleurs, le chant supérieur 24 de la bride 6 est une surface cylindrique de rayon R2 centrée sur l'axe 7 ou une surface polygonale équivalente. Comme il sera expliqué plus loin, cette surface est destinée à servir de surface d'appui pour la came 12 lorsque celle-ci est en position escamotée.

L'outil 5 possède à sa partie supérieure un talon 15 dont la face 5a située en regard de la bride 6 présente un relief 13 inverse et sensiblement de même profil que l'épaulement 9 de la bride 6. A l'extrémité supérieure de la face correspondante du talon 15, ce creux 13 laisse subsister un nez 21. La face opposée 17 du décrochement 18, situé à la base du talon 15, se prolonge, à son extrémité supérieure par une surface cylindrique 14 de rayon R1 qui lui est tangente et dont le centre est à la même distance de la face 17 et de l'épaulement 18 de l'outil que l'axe de rotation 7 des faces 19 et 20 du porte-outil.

De cette manière, les faces de référence de l'outil et du porte-outil coïncident lorsque l'outil est bridé. En outre, le nez 21 de l'outil s'appuie sur la surface 22 de la bride, formant portée d'appui, lorsque l'outil est introduit dans le porte-outil.

La came de verrouillage 12 est solidaire d'un axe 25 lui-même relié à un organe de commande du bridage. Cette came 12 a une telle forme qu'elle puisse être amenée, par rotation, dans une position escamotée au dessus de la bride 6, position dans laquelle une partie 32a de sa périphérie repose contre la surface d'appui 24 prévue sur la bride, tandis qu'en position de serrage sa face active 30 exerce son effort contre la face 11a de cette bride.

Une réalisation particulière de cette came, telle que représentée figure 7, consiste en un cône 30 limité par deux faces planes 32a et 32b et par une surface cylindrique 31. L'axe de rotation 25 est parallèle à l'axe 34 du cône et situé à une certaine distance de cet axe. Une telle came a la propriété de posséder toujours une génératrice rectiligne dans un plan vertical quel que soit l'angle de rotation, cette génératrice s'éloignant progressivement de la base du cône au cours de la rotation.

Les figures 5 et 6 représentent, à titre d'exemple non limitatif, un mode d'actionnement de la came de verrouillage 12. L'axe 25 de rotation de cette came traverse le porte-outil 2 et se prolonge par un manneton excentré 35. Sur ce manneton est attelé un ressort 36 logé autour d'un guide 37 articulé sur un axe 38. Dans cette réalisation, l'orientation du manneton 35 par rapport à la came 12 est telle que le couple sur la came varie en fonction inverse de la compression du ressort. De la sorte, la came de verrouillage exerce son effort maximum en position de serrage tandis qu'elle n'appuie que très légèrement sur la face 24 de la bride quand elle est en position escamotée.

On voit donc que, pour monter l'outil, on l'introduit frontalement et par dessous, comme représenté sur la figure 4, puis on le fait pivoter d'avant en arrière jusqu'à ce qu'il soit accroché comme représenté sur la figure 3. Pour obtenir le bridage de l'outil comme représenté sur la figure 4, il suffit de continuer à faire pivoter l'outil selon la flèche F. En effet, le nez 21 de l'extrémité supérieure de la face avant du talon 15 fait alors pression sur la surface d'appui 22 prévue sur la face arrière 10 de la bride, ce qui l'amène à pivoter avec l'outil dans le même sens. Lors de la dernière phase de ce mouvement, l'extrémité supérieure de la bride 6 se trouve amenée en avant de la position de la came de serrage 12. En conséquence, cette dernière se trouve liberée et sous l'action du ressort 36, elle tourne sur elle-même pour s'engager derrière la surface 11a de la bride 6. Ceci assure donc le serrage automatique du talon de fixation 15 de l'outil, la bride 6 agissant alors à la façon d'un levier, comme déjà indiqué précédemment.

Pour le débridage de l'outil on peut concevoir une variété de modes différents de commande car il suffit de faire tourner la came 12 en sens inverse de celui du verrouillage tout en armant le ressort 36. On peut, par exemple, utiliser un levier situé soit en avant soit en arrière du porte-outil. La manoeuvre de ce levier peut être effectuée soit isolément soit en le reliant aux leviers similaires des dispositifs identiques de fixation qui sont montés sur le même support d'outil. Dans ce dernier cas, il est possible de prévoir une commande générale.

Dans une première réalisation particulière de l'invention, comme représenté sur les figures 4 et 5, il est prévu notamment que ce levier 41 puisse prendre trois positions, à savoir :
a) Une première position de desserrage, obtenue lorsqu'on arme le ressort 36 en tournant la came 12 au-delà du point mort constitué par l'alignement des axes 25, 35 et 38. Dans cette position stable, l'arète 43 de la came 12 vient s'encastrer derrière la bride avec un jeu autorisant le glissement latéral de l'outil.
b) Une deuxième position d'extraction, dans laquelle la face 32a de la came est amenée, par rotation dans une position parallèle à la surface d'appui 24 prévue sur la bride, de façon à s'appuyer sur elle en autorisant la rotation de cette bride et, par suite, l'extraction frontale de l'outil.
c) La troisième position du levier est celle qu'il prend automatiquement sous l'effet du ressort, solidairement avec la came, lorsque l'outil est bridé.

Dans une autre réalisation particulière de l'invention, comme représenté sur les figures 1, 3 et 6, il est prévu un levier 44 tournant librement autour de l'axe 25 et prenant appui sur un manneton 39 solidaire du manneton 35 pour l'armement du ressort. Cette solution est particulièrement avantageuse pour manoeuvrer les leviers de plusieurs dispositifs de fixation à l'aide d'une commande générale reliée aux axes 42. En effet, en position de bridage, les cames, et par conséquent les mannetons 35, prennent des positions variant d'un porte-outil à l'autre en raison des divers facteurs de dispersion des pièces constituant l'ensemble mécanique.

Les exemples cités ne sont pas limitatifs et l'on peut concevoir tout autre moyen pour armer le ressort.

Il est évident également que, pour verrouiller la bride, on pourrait utiliser une came rotative d'un autre type ou d'autres moyens sans sortir du cadre de l'invention. Ainsi il serait possible de prévoir un verrou mobile comportant une rampe de blocage.

Le dispositif de fixation selon l'invention peut être utilisé soit pour suspendre rigidement un objet, soit pour le fixer sur son socle. Dans les deux cas, il permet la pose et la dépose après un basculement vers l'opérateur, ce qui a également pour avantage d'éviter les interférences ou les chocs avec d'autres pièces situées dans le même plan et à proximité de l'objet manipulé.

Il convient de noter que les opérations de pose et de dépose d'un outil, qui sont permises par le présent dispositif de fixation, sont particulièrement adaptées à une manipulation par robot du fait qu'elles ne nécessitent qu'un seul geste simple et précis.

Par ailleurs, ainsi qu'il a déjà été indiqué, l'invention a également pour objet des outils, destinés à équiper des presses-plieuses, et dont le talon est spécialement agencé pour que ces outils puissent être fixés en place au moyen de dispositifs de fixation selon l'invention. Les caractéristiques particulières du talon de fixation de ces outils sont alors celles de l'outil 5 précédemment décrit. Enfin, la présente invention a en outre pour objet des presses-plieuses équipées de dispositifs de fixation tels que décrits précédemment.

## Revendications

1. Dispositif de fixation pour pièce de forme allongée telle que poinçon (5) ou matrice ou outil analogue sur un tablier (1) de presse-plieuse ou sur des porte-outils intermédiaires (2), du type comportant une bride mobile de serrage (6) disposée en regard de l'une des faces (19) du support correspondant (2) et montée pivotante autour d'un axe longitudinal (7) monté dans des paliers (8a, 8b) portés par le support de l'outil, cette bride (6) étant apte à serrer contre cette face (19) du support un talon de fixation (15) de l'outil (5), un organe mobile de blocage (12) étant apte à être placé contre une surface plane (11a) ménagée sur la face arrière (10) de la bride (6) tournée vers la face (19) du support de l'outil (5), caractérisé en ce que la bride (6) comporte sur sa face arrière (10) tournée vers la face (19) du support de l'outil (5), un relief (9) en forme d'épaulement, situé dans la zone de l'axe (7) de pivotement, et une portée d'appui (22), au-delà du relief (9), cette portée d'appui (22) étant destinée à coopérer avec le talon de l'outil (5).

2. Dispositif de fixation selon la revendication 1, caractérisé en ce que l'organe mobile de blocage (12) s'applique contre la face correspondante (11a) de la bride (6) par une surface (30) appartenant à une came de serrage dont l'action est progressive en fonction de la position impartie à cette came.

3. Dispositif de fixation selon la revendication 2, caractérisé en ce que l'organe mobile de blocage (12) consiste en une came présentant la forme d'une portion de cône (30) et qui est monté rotatif autour d'un axe (25) parallèle à l'axe (34) de ce cône (30), mais décalé par rapport à celui-ci.

4. Dispositif de fixation selon la revendication 2 ou 3, caractérisé en ce que le déplacement de l'organe mobile de blocage (12) vers sa position de blocage est assuré par un ressort (36), l'agencement étant tel que celui-ci se détend lorsque cet organe de blocage (12) est libéré de sa position escamotée.

5. Dispositif de fixation selon la revendication 4, caractérisé en ce que l'armement du ressort (36), agissant sur l'organe mobile de blocage (12), est conjugé avec l'escamotage de cet organe, cet armement étant assuré par un moyen approprié de commande, par exemple un levier (44).

6. Dispositif de fixation selon la revendication 5, caractérisé en ce que dans sa position escamotée, l'organe mobile de blocage (12) repose contre une surface d'appui (24) prévue sur la bride de serrage (6), laquelle surface (24) présente une courbure cylindrique convexe de rayon (R2) dont le centre coïncide avec l'axe de rotation (7) de cette bride (6).

7. Dispositif de fixation selon la revendication 5 ou 6, caractérisé en ce qu'il est associé à d'autres dispositifs identiques répartis avec lui, sur toute la longueur de la presse plieuse, et en ce que les moyens d'armement des ressorts (36) prévus dans ces différents dispositifs sont reliés à une commande générale.

8. Dispositif de fixation selon l'une quelconque des revendications 4 à 7, caractérisé en ce que l'organe de blocage (12) comporte une position dans laquelle la bride de serrage (6) est desserrée, mais ne peut pivoter que très légèrement de façon à retenir l'outil (5) précédemment fixé au moyen de cette bride (6).

9. Outil destiné à être adapté sur une presse-plieuse dont l'un au moins des tabliers (1) est équipé d'un dispositif de fixation, cet outil (5) comportant un talon (15) destiné à être engagé entre une bride de serrage (6) de ce dispositif de fixation et une face d'appui correspondante (19) prévue sur le support (2) de cet outil,
sur sa face avant (5a), destinée à être tournée vers la bride de serrage (6), le talon (15) de fixation de l'outil (5) comportant un creux (13) laissant subsister un nez d'extrémité (21), destiné à s'appliquer contre une portée d'appui (22) prévue sur la face correspondante de la bride (6), caractérisé en ce que:
- à l'extrémité de sa face opposée (17), le talon (15) de fixation de l'outil (5) présente une surface cylindrique convexe ou un chanfrein (14) inscrit dans cette surface.

10. Outil selon la revendication 9, caractérisé en ce que la surface convexe (14) est une surface cylindrique dont le centre est destiné à coïncider avec l'axe (7) de pivotement de cette bride (6), lorsque le creux (13) de cet outil (5) s'applique contre le relief (9) de ladite bride (6).

11. Outil selon la revendication 9 ou 10, caractérisé en ce qu'il comporte à la base du talon (15), à la face opposée au creux (13), un épaulement (18) destiné à coïncider avec une surface de référence (20) correspondant sur le porte-outil (2) lorsque l'outil (5) est bridé.

12. Ensemble dispositif de fixation-outil comprenant une pièce, de forme allongée telle que poinçon (5) ou matrice ou outil analogue sur un tablier (1) de presse-plieuse ou sur des porte-outils intermédiaires (2) du type comportant une bride mobile de serrage (6) disposée en regard de l'une des faces (19) du support correspondant (2) et montée pivotante autour d'un axe longitudinal (7) monté dans des paliers (8a, 8b) portés par le support de l'outil, cette bride (6) étant apte à serrer contre cette face (19) du support un talon de fixation (15) de l'outil (5), lequel talon comporte un creux (13) disposé sur sa face avant (5a) tournée vers la bride de serrage (6), un organe mobile de blocage (12) étant apte à être placé contre une surface plane (11a) ménagée sur la face arrière (10) de la bride (6), qui est tournée vers la face (19) du support de l'outil (5) après que le talon de fixation (15) de celui-ci ait été mis en place, ce qui assure le serrage de la bride (6) sur le talon (15) de l'outil (5), caractérisé en ce que :
- sur sa face arrière (10) tournée vers la face (19) du support de l'outil (5), la bride (6) comporte un relief (9) en forme d'épaulement, situé dans la zone de l'axe (7) de pivotement,
- le creux (13) de talon (15) de fixation de l'outil (5) présente un profil semblable au relief (9) prévu sur la bride de serrage (6) du dispositif de fixation correspondant, et laissant substituer un nez (21) d'extrémité, destiné à s'appliquer contre une portée d'appui (22) prévue sur la face correspondante de la bride (6), au-delà du relief (9),
- à l'extrémité de sa face opposée (17), le talon (15) de fixation de l'outil (5) présente une surface cylindrique convexe (14) ou un chanfrein inscrit dans cette surface.

13. Presse-plieuse comportant deux tabliers (1) de travail situés l'un au-dessus de l'autre et dont l'un est mobile et l'autre fixe, caractérisée en ce que l'un au moins de ces tabliers (1) est équipé d'un dispositif selon l'une des revendications 1 à 8, pour la fixation d'un ou plusieurs outils (5) de forme allongée sur ce tablier (1).

## Patentansprüche

1. Haltevorrichtung für ein längliches Werkstück wie einen Stempel (5), eine Matrize oder ein ähnliches Werkzeug auf einem Werktisch (1) einer Abkantpresse oder auf zwischenmontierten Werkzeughaltern (2), bestehend aus einer beweglichen Spannbrücke (6), die einer der Seiten (19) des entsprechenden Halters (2) gegenüber angeordnet ist und um eine Längsachse (7) kippbar angebracht ist, die in Lagern (8a, 8b) eingebaut ist, die von dem Werkzeughalter getragen werden, wobei diese Spannbrücke (6) geeignet ist, einen Befestigungsansatz (15) des Werkzeugs (5) gegen diese Seite (19) des Halters zu klemmen, wobei ein bewegliches Spannteil (12) geeignet ist, in Anlage an eine ebene Fläche (11a) gebracht zu werden, die an der Rückseite (10) der Spannbrücke (6) ausgeführt ist, die der Fläche (19) des Halters des Werkzeugs (5) zugekehrt ist,
dadurch gekennzeichnet,
daß die Spannbrücke (6) an ihrer der Fläche (19) des Halters des Werkzeugs (5) zugekehrten Rückseite (10) im Bereich der Kippachse (7) eine vorsprungartige Erhöhung (9) und jenseits der Erhöhung (9) eine Anlagefläche (22) aufweist, wobei diese Anlagefläche (22) dazu vorgesehen ist, mit dem Befestigungsansatz des Werkzeugs (5) zusammenzuwirken.

2. Haltevorrichtung nach Anspruch 1, dadurch gekennzeichnet, daß das bewegliche Spannteil (12) an der entsprechenden Fläche (11a) der Spannbrücke (6) mit einer Fläche (30) in Anlage kommt, die ein Teil eines Spannockens ist, dessen Wirkung abhängig von der Stellung, in die der Nocken versetzt wird, zunimmt.

3. Haltevorrichtung nach Anspruch 2, dadurch gekennzeichnet, daß das bewegliche Spannteil (12) aus einem Nocken besteht, der die Form eines Regelabschnitts (30) hat, und um eine Achse (25) drehbar montiert ist, die parallel zur Achse (34) dieses Regels (30) verläuft, sich aber von dieser in Abstand befindet.

4. Haltevorrichtung nach Anspruch 2 oder 3, dadurch gekennzeichnet, daß das Verschieben des beweglichen Spannteils (12) in seine Spannposition durch eine Feder (36) gewährleistet ist, wobei die Verbindung dergestalt ist, daß diese sich entspannt, wenn dieses Spannteil (12) aus seiner eingeklappten Stellung befreit ist.

5. Haltevorrichtung nach Anspruch 4, dadurch gekennzeichnet, daß das Spannen der Feder (36), das sich auf das bewegliche Spannteil (12) auswirkt, mit dem Einklappen dieses Teils verbunden ist, wobei dieses spannen durch ein geeignetes Betätigungsmittel, zum Beispiel einen Hebel (44) gewährleistet wird.

6. Haltevorrichtung nach Anspruch 5, dadurch gekennzeichnet, daß das bewegliche Spannteil (12) in seiner eingeklappten Stellung an einer an der Spannbrücke (6) vorgesehenen Anlagefläche (24) anliegt, die die Form einer konvexen, zylindrischen Krümmung mit dem Radius (R2) aufweist, deren Mittelpunkt auf der Drehachse (7) dieser Spannbrücke (6) liegt.

7. Haltevorrichtung nach Anspruch 5 oder 6, dadurch gekennzeichnet, daß sie mit weiteren identischen Vorrichtungen verbunden ist, die zusammen mit ihr über die gesamte Länge der Abkantpresse verteilt sind, und daß die in den verschiedenen Vorrichtungen vorgesehenen Mittel zum spannen der Federn (36) mit einer allgemeinen steuerung verbunden sind.

8. Haltevorrichtung nach einem der Ansprüche 4 bis 7, dadurch gekennzeichnet, daß das Spannteil (12) eine Stellung aufweist, bei der die Spannbrücke (6) gelöst ist, jedoch nur ganz leicht kippen kann, so daß sie das zuvor mittels dieser Spannbrücke (6) befestigte Werkzeug (5) hält.

9. Werkzeug zum Einpassen in eine Abkantpresse, von deren Werktischen (1) mindestens einer mit einer Haltevorrichtung ausgerüstet ist, wobei dieses Werkzeug (5) einen Ansatz (15) aufweist, der zwischen einer Spannbrücke (6) dieser Haltevorrichtung und einer an dem Halter (2) dieses Werkzeugs vorgesehenen entsprechenden Anlagefläche (19) in Eingriff kommen soll, wobei der Befestigungsansatz (15) des Werkzeugs (5) an seiner Vorderseite (5a), die der Spannbrücke (6) zugewandt sein soll, eine Vertiefung (13) aufweist, wobei ein Endvorsprung (21) stehenbleibt, der dazu bestimmt ist, sich an eine Anlagefläche (22) anzulegen, die an der entsprechenden Seite der Spannbrücke (6) vorgesehen ist, dadurch gekennzeichnet, daß der Befestigungsansatz (15) des Werkzeugs (5) am Ende seiner anderen Seite (17) eine konvexe, zylindrische Fläche oder eine in dieser Fläche einbeschriebene Abschrägung (14) aufweist.

10. Werkzeug nach Anspruch 9, dadurch gekennzeichnet, daß die konvexe Fläche (14) eine zylindrische Fläche ist, deren Mittelpunkt auf der Rippachse (7) dieser Spannbrücke (6) liegen soll, wenn die Vertiefung (13) dieses Werkzeugs (5) sich an die Erhöhung (9) der genannten Spannbrücke (6) anlegt.

11. Werkzeug nach Anspruch 9 oder 10, dadurch gekennzeichnet, daß es an der Basis des Ansatzes (15) auf der von der Vertiefung (13) abgewandten Seite einen Absatz (18) aufweist, der auf eine entsprechende Bezugsfläche (20) am Werkzeughalter (2) treffen soll, wenn das Werkzeug (5) eingespannt wird.

12. Haltevorrichtung-Werkzeug-Anordnung mit einem länglichen Formteil wie einem Stempel (5), einer Matrize oder einem ähnlichen Werkzeug auf einem Werktisch (1) einer Abkantpresse oder auf zwischenmontierten Werkzeughaltern (2), bestehend aus einer beweglichen Spannbrücke (6), die einer der Seiten (19) des entsprechenden Halters (2) gegenüber angeordnet ist und um eine Längsachse (7) kippbar angebracht ist, die in Lagern (8a, 8b) eingebaut ist, die von dem Werkzeughalter getragen werden, wobei diese Spannbrücke (6) geeignet ist, einen Befestigungsansatz (15) des Werkzeugs (5) gegen diese Seite (19) des Halters zu klemmen, wobei dieser Ansatz an seiner Vorderseite (5a), die der Spannbrücke (6) zugewandt ist, eine Vertiefung (13) aufweist, wobei ein bewegliches Spannteil (12) geeignet ist, in Anlage an eine ebene Fläche (11a) gebracht zu werden, die an der Rückseite (10) der Spannbrücke (6) ausgeführt ist, die der Fläche (19) des Halters des Werkzeugs (5) zugekehrt ist, nachdem der Befestigungsansatz (15) des Werkzeugs (5) in seine Position gebracht wurde, wodurch das Festklemmen der Spannbrücke (6) an dem Ansatz (15) des Werkzeugs (5) gewährleistet wird, dadurch gekennzeichnet, daß
- die Spannbrücke (6) an ihrer der Seite (19) des Halters des Werkzeugs (5) zugewandten Rückseite (10) im Bereich der Rippachse (7) eine vorsprungartige Erhöhung (9) aufweist,
- die Vertiefung (13) des Befestigungsansatzes (15) des Werkzeugs (5) ein Profil aufweist, das der Erhöhung (9) an der Spannbrücke (6) der entsprechenden Befestigungsvorrichtung gleicht, und wobei ein Endvorsprung (21) stehenbleibt, der dazu bestimmt ist, sich an eine Anlagefläche (22) anzulegen, die an der entsprechenden Seite der Spannbrücke (6) jenseits der Erhöhung (9) vorgesehen ist,
- der Befestigungsansatz (15) des Werkzeugs (5) am Ende seiner anderen Seite (17) eine konvexe, zylindrische Fläche oder eine in dieser Fläche einbeschriebene Abschrägung (14) aufweist.

13. Abkantpresse, die zwei Werktische (1) übereinander aufweist, von denen einer beweglich und der andere fest ist, dadurch gekennzeichnet, daß mindestens einer dieser Werktische (1) mit einer Vorrichtung gemäß einem der Ansprüche 1 bis 8 zum Halten von einem oder mehreren Werkzeugen (5) von länglicher Form auf diesem Werktisch (1) ausgerüstet ist.

## Claims

1. A clamping device for fastening an elongated part such as a punch (5), a die or a similar tool to a table of a press-bending machine or to intermediate tool-holders (2), of the type comprising a movable clamping plate (6) disposed in registry with one (19) of the faces of the respective tool-holder (2) and being mounted for swivelling about a longitudinal axle (7) mounted in bearings (8a, 8b) carried by the tool-holder, said clamping plate (6) being adapted for pressing a fixation heel (15) of the tool (5) tightly against said one face (19) of the tool-holder, and a movable blocking member (12) being adapted for being placed against a planar surface (11a) formed on the rear face (10) of the clamping plate (6) turned towards the said one face (19) of the tool-holder for the tool (5),
**characterized** in that the clamping plate (6) comprises on its rear face (10) turned towards said one face (19) of the tool-holder a relief (9) shaped as a shoulder located in the zone of the swivelling axle (7), and a bearing surface (22) located beyond said relief (9), this bearing surface (22) being intended for cooperating with the heel of the tool (5).

2. A clamping device according to Claim 1, characterized in that the movable blocking member (12) bears against the corresponding face (11a) of the clamping plate (6) with a surface (30) belonging to a tightener cam, the action of which is gradual as a function of the position assigned to said cam.

3. A clamping device according to Claim 2, characterized in that the movable blocking member (12) consists of a cam having the shape of a portion of a cone (30) and which is mounted for rotating about an axis (25) being parallel with the axis (34) of said cone (30), but being offset relative thereto.

4. A clamping device according to Claim 2 or 3, characterized in that the displacement of the movable blocking member (12) towards its blocking position is effected by means of a spring (36), the arrangement being such that said spring becomes relaxed when said blocking member (12) is released out of its retracted position.

5. A clamping device according to Claim 4, characterized in that the cocking of the spring (36) acting upon the movable blocking member (12) is combined with the retracting of said blocking member, the cocking being carried out by means of an appropriate control means such as a lever (44).

6. A clamping device according to Claim 5, characterized in that the movable blocking member (12) rests, in its retracted position, against a supporting surface (24) provided on the clamping plate (6), said surface (24) presenting a convex cylindrical curvature having a radius (R2), the centre of said curvature being coincident with the rotation axis (7) of said clamping plate (6).

7. A clamping device according to Claim 5 or 6, characterized in that it is associated with further identical devices distributed, together with said device, over the whole length of the press-bending machine, and in that the means provided for cocking the springs (36) in these various clamping devices are connected to a general control means.

8. A clamping device according to any one of Claims 4 to 7, characterized in that the blocking member (12) comprises one position in which the clamping plate (6) is loosened but is allowed to swivel only very slightly, in such manner that the tool (5) having previously been fixed is held back by means of said clamping plate (6).

9. A tool intended for being adapted in a press-bending machine wherein at least one of the aprons (1) is equipped with a clamping device, said tool (5) comprising a heel (15) intended for being engaged between a clamping plate (6) of said clamping device and a corresponding supporting face (19) provided on the support (2) of said tool, while the fixation heel (15) of the tool (5) comprises, on its front face (5a) intended for being turned towards the clamping plate (6), a recess (13) allowing an end nose (21) to remain present, said nose being intended for resting against a bearing surface (22) provided on the corresponding face of the clamping plate (6),
**characterized** in that the fixation heel (15) of the tool (5) presents on the end of its opposite face (17) a convex cylindrical surface or a chamfer (14) inscribed within said surface.

10. A tool according to Claim 9, characterized in that the convex surface (14) is a cylindrical surface, the central axis of which is intended to coincide with the swivelling axis (7) of the clamping plate (6) when the recess (13) of said tool (5) is pressed against the raised portion or relief (9) of the clamping plate (6).

11. A tool according to Claim 9 or 10, characterized in that it comprises at the base of the heel (15), on the face facing the recess (13), a shoulder (18) intended for coinciding with a corresponding reference surface (20) on the tool-holder (2) when the tool (5) is clamped.

12. An assembly of a clamping device and a tool comprising an elongated part such as a punch (5), a die or a similar tool on an apron (1) of a press-bending machine or on intermediate tool-holders (2) of the type comprising a movable clamping plate (6) disposed in registry with one (19) of the faces of the corresponding support (2) and being mounted for swivelling about a longitudinal axle (7) mounted in bearings (8a, 8b) carried by the tool support, said clamping plate (6) being adapted for pressing a fixation heel (15) of the tool (5) tightly against said one face (19) of the support, said heel (15) having a recess (13) disposed on its front face (5a) turned towards the clamping plate (6), a movable blocking member (12) adapted for being placed against a planar surface (11a) formed on the rear face (10) of the clamping plate (6), which rear face (10) is turned towards the face (19) of the support of the tool (5) after the fixation heel (15) of the tool has been put into place, thus ensuring the tightening of the clamping plate (6) on the heel (15) of the tool (5),
**characterized** in that the clamping plate (6) comprises on its rear face (10) turned towards the face (19) of the support for the tool (5), a raised portion (9) shaped as a shoulder, located in the zone of the swivelling axis (7),
- the recess (13) of the fixation heel (15) of the tool (5) presents a profile similar to the raised portion (9) provided on the clamping plate (6) of the corresponding clamping device and allowing an end nose (21) to remain present, said nose being intended for being pressed against a bearing surface (22) provided on the corresponding face of the clamping plate (6), beyond the raised portion (9),
- the fixation heel (15) of the tool (5) presents on the end of its opposite face (17) a convex cylindrical surface (14) or a chamfer inscribed within said surface.

13. A press-bending machine comprising two working aprons (1) located one above the other, one of which is movable and the other one is fixed,
**characterized** in that at least one of said aprons (1) is equipped with a clamping device according to one of Claims 1 to 8 for the fixation of one or several tools (5) having an elongated shape on said apron (1).
